# FASCICULE DE BREVET EUROPEEN

(11) **EP 0 210 208 B1**
(45) Date de publication et mention de la délivrance du brevet: **26.10.1988**
(21) Numéro de dépôt: 86900785.6
(22) Date de dépôt: 17.01.1986
(51) Int. Cl.: A47K 13/14

(54) **GARNITURE PROTECTRICE POUR CABINETS D'AISANCE AVEC SIEGE**
SCHUTZAUSRÜSTUNG FÜR TOILETTE MIT SITZ
PROTECTIVE LINING FOR WATER CLOSET WITH SEAT

(30) Priorité: 22.01.1985 FR 8501103; 25.11.1985 US 802169
(43) Date de publication de la demande: 04.02.1987
(73) Titulaire: Barreau, Jean-Paul, F-49300 Cholet (FR)
(72) Inventeur: Barreau, Jean-Paul, F-49300 Cholet (FR)
(74) Mandataire: Phélip, Bruno
(86) Numéro de dépôt international: FR8600013
(87) Numéro de publication internationale: WO8604222

(56) Documents cités:
- DE-A- 2 240 957
- DE-A- 3 212 243
- DE-A- 3 216 136
- FR-A- 2 539 985
- GB-A- 1 339 675
- GB-A- 1 387 994
- US-A- 4 011 606

## Description

La présente invention concerne une garniture protectrice consommable, utilisable en particulier dans les cabinets d'aisance avec siège et notamment dans les cabinets d'aisance publics.

Outre des solutions fort complexes et coûteuses, on a essayé de pallier la difficulté de garder propres et surtout de conserver une hygiène décente, dans ces lieux d'aisance, en proposant, comme décrit par exemple, dans le brevet FR-A-2 435 241, un revêtement réalisé en papier jetable, du type papier hygiénique. Le revêtement est prédécoupé et est disposé en cartouche, formant réserve à proximité de la cuvette. Après usage, ce revêtement biodégradable est de préférence introduit dans la cuvette où il est évacué par l'eau de nettoyage.

Ce remède n'apporte, toutefois, qu'une solution partielle qui ne satisfait pas la totalité des utilisateurs, tant est forte parfois la barrière psychologique.

On a proposé également une garniture protectrice plus adaptée, comme celle décrite dans le document GB-A-1 339 675, cette garniture est dotée d'une collerette reliée à un sac de forme hémisphérique qui prend place dans la cuvette.

L'inconvénient de ce type de garniture réside dans sa complexité, au niveau de sa réalisation compte- tenu de la forme adoptée. Par ailleurs, son évacuation demande des moyens complémentaires constitués de poches disposées à la périphérie du sac; ces poches étant destinées à recevoir l'eau de la chasse et à faciliter l'évacuation du sac.

L'invention propose une garniture plus simple, constituée d'éléments plus faciles à réaliser permettant d'atteindre un très faible prix de revient.

L'invention a également pour objet une garniture facile à mettre en place et qui par ailleurs s'évacue rapidement dès le moment venu.

L'invention présente encore l'avantage de proposer un produit dont la mise à disposition est grandement facilitée par une présentation originale et un conditionnement qui permet à quiconque de se prémunir d'une absence permanente ou momentanée de garnitures mises à disposition dans le cabinet d'aisance utilisé.

Selon l'invention, le sac de la garniture protectrice est essentiellement constitué d'éléments formant des parois sensiblement planes réunies, au moins pour deux d'entre elles, par un collage en bas du sac.

Selon un premier mode de réalisation de l'invention, le sac de la garniture épouse la forme de la cuvette et comporte une paroi arrière sensiblement verticale, deux parois latérales et une paroi avant inclinée depuis la partie avant de la collerette jusqu'au fond dudit sac.

Selon un second mode de réalisation, qui permet d'améliorer encore la fabrication et de faciliter l'automatisation de cette fabrication pour une production en très grande série, la garniture a une forme générale du genre bateau, obtenu par l'assemblage de flans de papier, constitués d'une partie sensiblement trepézoïdale formant le sac et d'une partie allongée longitudinalement en haut du sac, formant la collerette.

Selon une disposition préférentielle de l'invention, la garniture est constituée de deux flans identiques dont la petite base et les côtés obliques respectifs sont assemblés par collage.

Selon une autre disposition de l'invention, la partie avant du sac de la garniture, comporte une large bande de collage formée par un recouvrement important dans deux flans constituant ainsi un renfort pour résister, entre autres, à une miction importante.

Selon une autre disposition de l'invention qui permet aussi d'améliorer la résistance de la garniture, le sac comporte une cloison interne transversale, séparatrice des urines et des selles.

Toujours selon l'invention, la garniture peut comporter des moyens de fixation du genre adhésifs, et des languettes disposées latéralement, destinées à faciliter le déploiement et la fixation de la garniture sur le siège; la collerette peut, à cet effet, comporter des adhésifs destinés à son maintien sur le siège; ils sont mis en oeuvre par le déploiement des languettes.

Selon une autre disposition de l'invention, la collerette de la garniture est constituée de plusieurs épaisseurs de matériaux biodégradables soudées entre elles et comprenant au moins une épaisseur de papier imperméable biodégradable.

Selon une autre disposition de l'invention, la garniture comporte, dans la partie basse externe du sac, une enduction d'au moins un produit odorant, désinfectant et/ou détartrant qui devient actif au contact de l'eau et plus particulièrement de l'eau libérée par la chasse. En complément, le sac comporte une enduction active au contact de l'eau également constituée d'un produit du type bactérien, inoffensif pour l'utilisateur, destiné à accélérer le processus de destruction du sac après son évacuation.

Selon une autre disposition de l'invention, la garniture se présente sous une forme pliée, comportant une pluralité de soufflets qui permettent une adaptation facile aux différents types de cuvettes rencontrées.

Selon une autre disposition préférentielle de l'invention, la garniture protectrice se présente sous une forme pliée et disposée dans un petit sachet facile à porter avec soi, lequel sachet pourra avantageusement être réalisé en matériau biodégradable et renfermer du papier hygiénique.

L'invention sera mieux comprise à l'aide de la description suivante et des dessins annexés donnés à titre indicatif, et dans lesquels:
la figure 1 présente une garniture protectrice selon un premier mode de réalisation de l'invention,
la figure 2 présente une garniture protectrice selon un second mode de réalisation de l'invention,
la figure 3 présente un flan de papier utilisé pour la confection d'une garniture protectrice selon le second mode de réalisation,
la figure 4 présente une garniture assemblée et prépliée selon le second mode de réalisation,
la figure 5 présente une garniture protectrice pliée et disposée dans une pochette constituée par un petit rouleau de papier hygiénique.

La garniture protectrice, selon la figure 1, est constituée d'une collerette 1 destinée à être superposée à un siège ordinaire; de préférence la collerette 1 déborde légèrement le siège et éventuellement le coiffe pour assurer une bonne protection.

Un sac 2 complète la collerette 1 pour former avec cette dernière, une garniture totale et ininterrompue du siège et de la cuvette, non représentée.

La bordure de la partie supérieure 3 du sac 2 est solidaire de la bordure interne 4 de la collerette 1 par tout moyen approprié, collage ou autre. La forme du sac 2 est adaptée à la forme des cuvettes ordinaires de lieux d'aisance; il comporte une paroi 5 arrière, sensiblement verticale, deux parois latérales 6 verticales également et une paroi frontale 7 inclinée depuis l'avant 8 de la collerette 1, jusqu'à la partie basse 9 du sac 2, laquelle paroi inclinée 7 permet, notamment, un guidage des écoulements d'urines, ce qui supprime les salissures dans les parties haute et avant de la cuvette.

La partie basse 9 du sac 2 est de préférence fermée par collage par exemple, pour éviter les projections d'eau consécutives à la chute des selles, et le sac 2, d'une manière générale évite les salissures de la cuvette, dues aux selles; ces dernières, ainsi que l'urine, restent contenues dans le sac, sans contact ni avec la cuvette, ni avec la réserve d'eau contenue dans ladite cuvette.

La garniture protectrice représentée fig. 2 à 4, a une forme qui peut s'apparenter, lorsqu'elle est déployée, à une forme de bateau et plus particulièrement de coque de bateau. Elle comporte une collerette 1 destinée à reposer sur le siège non représenté, et un sac 2 qui prend place dans la cuvette non représentée. La collerette 1 se termine en pointe vers l'avant et est ouverte légèrement vers l'arrière.

Cette garniture est obtenue à partir de deux flans de papier, identiques, dont la représentation est donnée fig. 3. Le flan comporte une partie 2a de forme sensiblement trapézoïdale constituant un côté du sac 2 et, en haut du sac, une partie 1 b qui s'étend longitudinalement, constituant une moitié de la collerette 1 sur chaque flan. La petite base 10 et les côtés obliques 11 et 12 de la partie trapézoïdale 2a sont destinés à être assemblés par recouvrement au moyen d'un collage ou autre. La zone d'assemblage de la partie avant de la garniture, c'est-à-dire au niveau du côté oblique 12, peut être nettement plus importante que pour les autres côtés, comme représentée en hachures fig. 3, afin de constituer un renfort. L'assemblage par recouvrement permet en effet d'obtenir une double épaisseur de papier qui résiste mieux, entre autres, à une miction importante.

Un autre renfort de la garniture apparaît sur la fig. 2 notamment; il s'agit d'une cloison interne 13 solidaire du sac, destinée à séparer les urines des selles. L'empreinte de cette cloison interne 13 apparaît sur le flan représenté fig. 3 et sur la garniture assemblée et présentée à plat fig. 4. Cette cloison 13 est disposée dans la moitié avant du sac.

On remarque également sur les figures 2 à 4, des languettes 14 disposées latéralement et solidaires de la collerette 1. Les languettes sont destinées à faciliter le déploiement de la garniture et sa mise en place sur le siège. On peut également prévoir des moyens de fixation de la collerette 1 sur le siège, constitués en particulier d'adhésifs non représentés, disposés sous la collerette 1 qui sont mis en oeuvre plus facilement à l'aide des languettes 14, lors de leurs déploiements.

La garniture se présente normalement sous une forme pliée plus adaptée à la présentation, l'emballage et l'expédition.

La figure 4 montre la garniture type bateau, telle qu'assemblée, la collerette 1 étant rabattue sur le sac 2. Des lignes de pliage 15 verticales au centre et obliques sur les côtés apparaissant en traits mixtes fins. Le pliage offre le double avantage de réduire l'encombrement de la garniture à un simple petit bloc en forme de parallélépipède et de former une pluralité de soufflets qui permettent à cette garniture de s'adapter aux différentes caractéristiques de forme et de dimensions des cuvettes rencontrées par un utilisateur.

D'une manière générale, la collerette 1 peut être renforcée et constituée de plusieurs épaisseurs de papiers de natures différentes collées ou soudées entre elles. On peut notamment prévoir un doublage de la collerette 1 au moyen d'un matériau biodégradable imperméable destiné à être en contact direct avec le siège.

Par ailleurs, le sac 2 comporte, depuis sa partie basse jusqu'à mi-hauteur environ, une imprégnation ou enduction de produit odorants, désinfectants et/ou détartrants. Ces imprégnations deviennent actives au contact de l'eau. Elles sont en contact avec la réserve d'eau de la cuvette dès que l'utilisateur se lève du siège; le poids des selles et/ou de l'urine entraînant la garniture vers le fond de la cuvette. L'eau de la chasse accélère l'activation des produits de nettoyage et de confort avant d'évacuer la garniture et son contenu. De la même façon, on peut prévoir d'accélérer la destruction du sac après son évacuation en le munissant d'une enduction d'un produit du type bactérien inoffensif pour l'utilisateur, rendu actif par l'eau de la chasse lors de l'évacuation.

La garniture apparaîtfig. 5, avec une configuration pliée et placée dans un emballage consommable en forme de rouleau 16 constitué de quelques feuilles de papier hygiénique. Une partie du sac 2 est introduite dans le-rouleau 16; la partie débordante qui apparaît sur la figure 5 est constituée notamment par la collerette 1.

On peut prévoir un conditionnement différent en plaçant simplement la garniture pliée dans un emballage approprié avec quelques feuilles de papier hygiénique; l'emballage étant lui-même réalisé en un matériau biodégradable.

## Revendications

1. Garniture protectrice en matériau biodégradable pour lieu d'aisance à cuvette comportant un siège, du type constituée d'une collerette (1) destinée à être positionnée sur le siège et d'un sac (2) dont la partie basse, est fermée, solidaire de ladite collerette (1), prenant place dans la cuvette, caractérisée en ce que ce sac (2) est essentiellement constitué de parois sensiblement planes réunis, au moins pour deux d'entre elles, par un collage en bas du sac.

2. Garniture protectrice selon la revendication 1, caractérisée en ce que le sac (2) épouse la forme de la cuvette et comporte une paroi arrière (5) sensiblement verticale, deux parois latérales (6) et une paroi avant (7) inclinée depuis la partie avant de la collerette (1) jusqu'au fond (9) dudit sac (2).

3. Garniture protectrice selon la revendication 1, caractérisée en ce qu'elle a une forme générale du genre bateau, obtenue par l'assemblage de flans constitués d'une partie (2a) sensiblerment trapézoïdale formant le sac (2) et d'une partie (1b) allongée longitudinalement en haut du sac, formant la collerette (1).

4. Garniture protectrice selon la revendication 3, caractérisée en ce qu'elle est constituée de deux flans identiques dont la petite base (10) et les côtés obliques (11 et 12) sont assemblés entre eux respectivement.

5. Garniture protectrice selon la revendication 4, caractérisée en ce que la partie avant du sac (2) comporte une large bande de collage formée par un recouvrement important des deux flans constituant ainsi un renfort pour résister, entre autres, à une miction importante.

6. Garniture protectrice selon l'une quelconque des revendications 1 à 5, caractérisée en ce que le sac (2) comporte une cloison interne transversale (13) séparatrice des urines et des selles située dans la moitié avant.

7. Garniture protectrice selon la revendication 1, caractérisée en ce qu'elle comporte, latéralement, des languettes (14) de déploiement et/ou de fixation, solidaires de la collerette (1).

8. Garniture protectrice selon l'une quelconque des revendications 1 à 7, caractérisée en ce que la collerette (1) est constituée de plusieurs épaisseurs de matériau biodégradable, soudées entre elles et réalisées, pour l'une au moins, en un papier biodégradable imperméable.

9. Garniture protectrice selon la revendication 1, caractérisée en ce que la partie basse du sac (2) comporte au moins une enduction de produits du type odorant, désinfectant et/ou détartrant.

10. Garniture protectrice selon la revendication 1, caractérisée en ce que le sac (2) comporte une enduction active au contact de l'eau, constituée d'un produit de type bactérien destiné à accélérer le processus de destruction du sac après son évacuation.

11. Garniture protectrice selon la revendication 1, caractérisé en ce qu'elle est présentée, sous la forme d'un bloc parallélépipédique obtenu par pliage et formant une pluralité de soufflets.

12. Garniture protectrice selon la revendication 11, caractérisée en ce qu'elle est présentée dans une pochette réalisée en un matériau biodégradable constitué d'un petit rouleau (16) de papier hygiénique.

13. Garniture protectrice selon la revendication 7, caractérisée en ne que la collerette (1) comporte des adhésifs destinés à son maintien sur le siège et mis en oeuvre par le déploiement des languettes (14).

## Patentansprüche

1. Schutzgarnitur aus biologisch abbaubarem Material für ein Klosett mit einem Klosettsitz mit einem Kragen (1) zur Auflage auf dem Sitz und mit einem Sack (2), der mit dem Kragen verbunden ist und dessen unterer Teil geschlossen ist und der in das Klosett ragt, dadurch gekennzeichnet, dass der Sack (2) aus im wesentlichen ebenen Wänden besteht, von denen wenigstens zwei Wände unten miteinander verklebt sind.

2. Schutzgarnitur nach Anspruch 1, dadurch gekennzeichnet, dass der Sack (2) der Form des Klosettrandes angepasst ist und eine rückwärtige Wand (5) aufweist, die sich im wesentlichen vertikal erstreckt, weiterhin zwei Seitenwände (6) und eine Vorderwand (7), die, ausgehend vom vorderen Teil des Kragens (1) bis zum Boden (9) des Sacks (2) geneigt verläuft.

3. Schutzgarnitur nach Anspruch 1, dadurch gekennzeichnet, dass sie im wesentlichen schiffsförmig geformt ist, wobei sie durch ein Auffalten von Zuschnitten hergestellt ist, die aus einem Teil (2a) bestehen, welches im wesentlichen trapezförmig ist und den Sack (2) ausbildet, sowie aus einem Teil (1b), welches in Längsrichtung oberhalb des Sacks verläuft und den Kragen (2) ausbildet.

4. Schutzgarnitur nach Anspruch 3, dadurch gekennzeichnet, dass sie aus zwei identischen Zuschnitten besteht, deren kleine Basis (10) und geneigten Seiten (11, 12) miteinander verbunden sind.

5. Schutzgarnitur nach Anspruch 4, dadurch gekennzeichnet, dass der vordere Teil des Sacks (2) ein breites Klebeband aufweist, das durch eine Faltung von zwei Zuschnitten geformt ist, die dadurch eine Verstärkung ausbilden, die unter anderem einer starken Miction Widerstand leisten kann.

6. Schutzgarnitur nach einem der Ansprüche 1-5, dadurch gekennzeichnet, dass der Sack (2) innen in der vorderen Hälfte eine Querteilung (13) zum Trennen des Kots vom Urin aufweist.

7. Schutzgarnitur nach Anspruch 1, dadurch gekennzeichnet, dass seitlich Laschen (14) zum Entfalten und/oder zum Befestigen vorgesehen sind, die mit dem Kragen (1) verbunden sind.

8. Schutzgarnitur nach einem der Ansprüche 1-7, dadurch gekennzeichnet, dass der Kragen in mehreren Stärken aus biologisch abbaubarem Material hergestellt ist, die miteinander verschweisst sind und von denen wenigstens ein Kragen aus einem feuchtigkeitsundurchlässigen, biologisch abbaubaren Papier besteht.

9. Schutzgarnitur nach Anspruch 1, dadurch gekennzeichnet, dass der untere Teil des Sacks (2) wenigstens einen Überzug aus einem Desinfektionsmittel, Geruchsmittel und/oder Lösungsmittel aufweist.

10. Schutzgarnitur nach Anspruch 1, dadurch gekennzeichnet, dass der Sack (2) einen Überzug aufweist, der bei Anwesenheit von Wasser Bakterien entwickelt, die den Abbau des Sacks nach seiner Entleerung beschleunigen.

11. Schutzgarnitur nach Anspruch 1, dadurch gekennzeichnet, dass er eine parallelogrammartige Form hat, die durch Faltungen hergestellt ist, wobei mehrere Bälge ausgebildet sind.

12. Schutzgarnitur nach Anspruch 11, dadurch gekennzeichnet, dass er in eine Tasche aus einem biologisch abbaubarem Material eingesteckt ist, die aus einer kleinen Rolle (16) aus Toilettenpapier besteht.

13. Schutzgarnitur nach Anspruch 7, dadurch gekennzeichnet, dass der Kragen (1) mit einem Klebemittel versehen ist, das ihn auf dem Klosettsitz hält und das beim Entfalten der Laschen (14) wirksam wird.

## Claims

1. Protective fitting made of biodegradable material for a lavatory with a pan, comprising a seat of the type consisting of a collar (1) intended to be positioned on the seat and of a bag (2), the lower part of which is closed and which is integral with the said collar (1) and takes its place in the pan, characterized in that this bag (2) consists essentially of substantially plane walls which, at least as regards two of them, are connected by means of an adhesive bond at the bottom of the bag.

2. Protective fitting according to Claim 1, characterized in thatthe bag (2) matches the form of the pan and comprising a substantially vertical rear wall (5), two side walls (6) and a front wall (7) inclined from the fornt part of the coiiar (1) to the bottom (9) of the said bag (2).

3. Protective fitting according to Claim 1, characterized in that it has a general form of the boat type, obtained by joining together blanks consisting of a substantially trapezoidal part (2a) forming the bag (2) and of part (1 b) longitudinally elongate at the top of the bag and forming the collar (1).

4. Protective fitting according to Claim 3, characterized in that it consists of two identical blanks, of which the small base (10) and the oblique sides (11 and 12) are joined respectively to one another.

5. Protective fitting according to Claim 4, characterized in that the front part of the bag (2) has a wide adhesive-bonding strip formed as a result of a considerable overlap of the two blanks, thus forming a reinforcement for the purpose of, among other things, withstanding substantial urination.

6. Protective fitting acording to any one of Claims 1 to 5, characterized in that the bag (2) has a transverse inner partition (13) separating the urine and the stools located in the front half.

7. Protective fitting according to Claim 1, characterized in that it possesses laterally unfolding and/or fastening tongues (14) integral with the collar (1).

8. Protective fitting according to any one of Claims 1 to 7, characterized in that the collar (1) consists of several thicknesses of biodegradable material which are welded to one another and at least one of which is produced from an impermeable biodegradable paper.

9. Protective fitting according to Claim 1, characterized in that the lower part of the bag (2) has at least one coating of products of the fragrancing, disinfecting and/oder descaling type.

10. Protective fitting according to Claim 1, characterized in that the bag (2) has a coating active on contact with water and consisting of a product of the bacterial type intended for accelerating the process of destruction of the bag after its removal.

11. Protective fitting according to Claim 1, characterized in that it is presented in the form of a parallelepipedic block obtained by folding and forming a plurality of concertinas.

12. Protective fitting according to Claim 11, characterized in that it is presented in a pouch made of a biodegradable material consisting of a small roll (16) of hygienic paper.

13. Protective fitting according to Claim 7, characterized in that the collar (1) has adhesives intended for retaining it on the seat and activated as a result of the unfolding of the tongues (14).
